# EUROPÄISCHE PATENTSCHRIFT

(11) **EP 2 748 102 B1**
(45) Veröffentlichungstag und Bekanntmachung des Hinweises auf die Patenterteilung: **30.11.2016**
(21) Anmeldenummer: 12743894.3
(22) Anmeldetag: 02.08.2012
(51) Int. Cl.: B67C 3/00, B67C 3/22

(54) **FÜLLMASCHINE SOWIE VERFAHREN ZUM STEUERN EINER FÜLLMASCHINE**
FILLING MACHINE AND METHOD FOR CONTROLLING A FILLING MACHINE
DISPOSITIF DE REMPLISSAGE ET PROCÉDÉ DE COMMANDE D'UN DISPOSITIF DE REMPLISSAGE

(30) Priorität: 23.08.2011 DE 102011110840
(43) Veröffentlichungstag der Anmeldung: 02.07.2014
(73) Patentinhaber: KHS GmbH, 44143 Dortmund (DE)
(72) Erfinder: KRULITSCH, Dieter-Rudolf, 55545 Bad Kreuznach (DE)
(86) Internationale Anmeldenummer: PCT/EP2012/003280
(87) Internationale Veröffentlichungsnummer: WO 2013/026523

(56) Entgegenhaltungen:
- EP-A1- 1 577 258
- EP-A1- 2 246 291
- EP-A2- 0 785 134
- DE-A1-102007 024 102
- DE-A1-102009 033 557
- JP-A- H1 191 877

## Beschreibung

Die Erfindung bezieht sich auf eine Füllmaschine gemäß Oberbegriff Patentanspruch 1 sowie auf ein Verfahren gemäß Oberbegriff Patentanspruch 3. Füllmaschinen zum Füllen von Behältern mit einem flüssigen Füllgut sind in unterschiedlichen Ausführungen und für unterschiedliche Füllmethoden (z.B. Druckfüllen, druckloses Füllen, Freistrahlfüllen usw.) bekannt. Bekannt sind insbesondere auch Füllmaschinen umlaufender Bauart mit einem um eine vertikale Maschinenachse umlaufend antreibbaren Rotor, an dessen Umfang eine Vielzahl von jeweils ein Füllelement mit Füllgutabgabeöffnung und einen Behälterträger aufweisende Füllstellen zum Füllen der Behälter gebildet sind.

Allein schon aus hygienischen Gründen, insbesondere auch zur Vermeidung einer Verkeimung der Füllmaschine sowie ggs. auch bei einem Produktwechsel ist erforderlich, die Füllmaschine und insbesondere auch deren das Füllgut führenden Komponenten und/oder Strömungswege zu reinigen und/oder zu des desinfizieren bzw. sterilisieren, wobei diese Reinigung und/oder Desinfektion grundsätzlich als CIP-Reinigung und/oder CIP-Desinfektion in einem Reinigungs- und/oder Desinfektionsbetrieb durchgeführt wird, und zwar bei unter Verwendung von Verschließelementen, beispielsweise in Form von Spülkappen oder Spülhülsen, mit denen die Füllelemente im Bereich ihrer Füllgutabgabeöffnungen zumindest flüssigkeitsdicht verschlossenen sind.

Bekannt ist hierbei auch (DE 10 2009 033 557 A1), dass jedem Füllelement eigenständig zugeordnete und am Rotor angeordnete Verschließelemente durch Schwenken um eine parallel zur Maschinenachse orientierte Achse zwischen einer Parkposition, in der sich das Verschließelement während des Füllbetriebes befindet, in eine Arbeitsposition zu bewegen, in der sich das Verschließelement unterhalb des Füllelementes und während des Reinigungs- und/oder Desinfektionsbetriebes der Füllmaschine in Dichtlage gegen das zugehörige Füllelement angepresst anliegt. Für die Bewegung der Verschließelemente ist an jeder Füllstelle ein eigenständiger pneumatischer Antrieb vorgesehen, der als Hub-Schwenk-Antrieb ausgeführt ist, und zwar nicht nur das Schwenken der Verschließelemente zwischen der Parkposition und der Arbeitsposition, sondern auch für einen Hub der Verschließelemente parallel zur Maschinenachse für deren Anpressen und Wiederentfernen gegen bzw. von dem betreffenden Füllelement. Diese Lösung ist konstruktiv aufwendig und teuer sowie auch störanfällig

Bekannt ist weiterhin eine Behälterbehandlungsmaschine umlaufender Bauart (DE 103 40 365 A1) mit mehreren am Umfang eines um eine vertikale Maschinenachse umlaufend antreibbaren Rotors vorgesehenen Behandlungsstationen mit jeweils einem Behandlungskopf. Unterhalb der Behandlungsköpfe ist ein die Maschinenachse konzentrisch umschließenden Tragring vorzusehen, an dem in Tragringumfangsrichtung aufeinander folgend mehrere Wechselbauteilgruppen mit jeweils mehreren unterschiedlichen Wechselbauteilen zur Anpassung der Behandlungsköpfe an unterschiedliche Behälter und/oder Betriebsweisen der Behälterbehandlungsmaschine vorgesehen sind. Die Wechselbauteile, von denen ein Wechselbauteil in jeder Wechselbauteilgruppe auch ein Verschließelement für eine CIP-Reinigung und/oder CIP-Desinfektion der Behandlungsköpfe ist, befinden sich unterhalb der Behandlungsköpfe und bewegen sich bei umlaufendem Rotor auf einer gemeinsamen Bewegungsbahn mit den Behandlungsköpfen. Durch Verschwenken oder Verdrehen des Tragringes kann jeweils das jeweils gewünschte Wechselbauteil an jeden Behandlungskopf angekoppelt werden. Ein gewisser Nachteil hierbei ist u.a., dass durch die Anordnung der Wechselbauteile auf der Umlaufbahn der Behandlungsköpfe, d.h. in demselben radialen Abstand von der Maschinenachse wie die Behandlungsköpfe ein Mindestabstand zwischen benachbarten Behandlungsköpfen eingehalten werden muss, wodurch sich u.a. Einschränkungen in konstruktiver Hinsicht ergeben.

Die JP H11 91877 A zeigt eine Füllmaschine gemäß dem Oberbegriff des Anspruchs 1.

Aufgabe der Erfindung ist es, eine Füllmaschine mit den Füllelementen bzw. Füllpositionen jeweils zugeordneten Verschließelementen aufzuzeigen, die (Füllmaschine) ein Bewegen der Verschließelemente zwischen ihrer Parkposition und ihrer Arbeitsposition bei vereinfachter konstruktiver Ausbildung und hoher Betriebssicherheit ermöglicht. Zur Lösung dieser Aufgabe ist eine Füllmaschine entsprechend dem Patentanspruch 1 ausgebildet.

Einem Aspekt der Erfindung entsprechend unterscheidet sich die erfindungsgemäße Füllmaschine vom Stand der Technik dadurch, dass an jeder Füllposition eine Hubkurve vorgesehen ist, auf der der jeweilige Schwenkarm beim Schwenken aus der Parkposition in die Arbeitsposition gleitet, wodurch die jeweilige Spülhülse mit diesem Schwenken gleichzeitig auch in Richtung der Maschinenachse MA angehoben wird.

Alternativ wird die Hubbewegung des Schwenkarms dann, wenn der Schwenkarm durch das Lagerelement hindurch bewegt wird, mittels einer, innerhalb des Lagerelementes angeordneten schiefen Ebene bewirkt.

Die Füllmaschine kann vorzugsweise an dem umlaufenden Transportelement oder Rotor eine Trenn- oder Schutzwand aufweisen, die sich innerhalb der Bewegungsbahn der Füllelemente erstreckt und die in der Parkposition befindlichen Verschließelemente gegenüber den Füllelementen oder Füllpositionen abschirmt. Zum Bewegen der Verschließelemente zwischen ihrer Parkposition und Arbeitsposition kann die Schutzwand zumindest teilweise geöffnet werden, und zwar zur Freigabe eines Bewegungsraumes für die Verschließelemente. Bei einer bevorzugten Ausführungsform der Erfindung erfolgt bei der Bewegung der Verschließelemente zwischen der Parkposition und der Arbeitsposition zusätzlich eine Hubbewegung der Verschließelemente parallel zur Maschinenachse, wobei auch bei dieser Ausführungsform bevorzugt die endgültige Dichtlage zwischen den in die Arbeitsposition bewegten Verschließelementen und den Füllelementen erst durch Absenken der Füllelemente bzw. eines diese tragenden Teils des Transportelementes oder des Rotors hergestellt wird.

"Verschließelemente" sind im Sinne der Erfindung insbesondere Spülkappen oder Spülhülsen, aber auch andere, beispielsweise plattenförmige Verschließelemente, mit denen zumindest ein flüssigkeitsdichtes Verschließen der Füllelemente im Bereich ihrer Füllgutabgabeöffnungen möglich ist, und zwar insbesondere auch unter Ausbildung eines die jeweilige Füllgutabgabeöffnung einschließenden, nach außen hin geschlossenen Strömungsweges für ein bei der CIP-Reinigung und/oder CIP-Desinfektion verwendetes Reinigungs- und/oder Desinfektionsmediums.

"Behälter" sind im Sinne der Erfindung insbesondere Dosen, Flaschen, Tuben, Pourches, jeweils aus Metall, Glas und/oder Kunststoff, aber auch andere Packmittel, die zum Abfüllen von flüssigen oder viskosen Produkten geeignet sind.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen. Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert. Es zeigen:
- Fig. 1 - 3: jeweils in schematischer Darstellung eine Füllmaschine zum Füllen von Behältern in Form von Flaschen in unterschiedlichen Betriebszuständen;
- Fig. 4 und 5: jeweils in schematischer Draufsicht einige der Verschließelemente der Füllmaschine der Figuren 1 - 3, zusammen mit ihren Schwenkträgern oder -armen und einem Steuerring in der Parkposition bzw. in der Arbeitsposition der Verschließelemente;
- Fig. 6: in einer vereinfachten schematischen Seitenansicht eines der Verschließelemente zusammen mit seinem Schwenkträger- oder -arm, und die
- Fig. 7 und 8: eine weitere Ausführungsform der vorliegenden Erfindung, bei welcher die Hubbewegung des Schwenkarms 12 mittels einer im Lagerelement 17 angeordneten schiefen Ebene 18 erfolgt.

Die in den Figuren allgemein mit 1 bezeichnete Füllmaschine umlaufender Bauart dient zum Füllen von Behältern 2 in Form von Flaschen mit einem flüssigen Füllgut. Hierfür weist die Füllmaschine 1 am Umfang eines um eine vertikale Maschinenachse MA umlaufend antreibbaren Rotors 3 eine Vielzahl von Füllpositionen 4 auf, denen die zu füllenden Behälter 2 an einem Behältereinlauf zugeführt und die gefüllten Behälter 2 an einem Behälterauslauf entnommen werden. Das Füllen der Behälter erfolgt auf dem Winkelbereich der Drehbewegung des Rotors 3 zwischen den Behältereinlauf und den Behälterauslauf.

Jede Füllposition 4 besteht bei der dargestellten Ausführungsform im Wesentlichen aus einem an einem unteren, um die Maschinenachse MA umlaufend antreibbaren Rotorteil 3.1 vorgesehenen Behälterträger 5 und aus einem an einem oberen um die Maschinenachse MA umlaufend antreibbaren Rotorteil 3.2 vorgesehenen Füllelement 6 zum gesteuerten Zuführen, beispielsweise zum füllhöhen-gesteuerten und/oder füllmengen-gesteuerten und/oder volumen-gesteuerten Zuführen des Füllgutes in den jeweiligen an der Füllposition 4 vorgesehenen Behälter 2. Die Füllelemente 6 sind am Umfang eines Ringkessels 7 vorgesehen, der im Wesentlichen das obere Rotorteil 3.2 bildet und während des Füllbetriebes mit dem flüssigen Füllgut teilgefüllt ist, und zwar zur Ausbildung eines oberen Gasraumes und eines unteren Flüssigkeitsraumes. Letzterer steht mit den Füllelementen 6 in Verbindung. Die Behälterträger 5 sind bei der dargestellten Ausführungsform als Behälterteller oder Flaschenteller ausgeführt, auf denen die mit ihrer Behälterachse parallel zur Maschinenachse MA orientierten Behälter mit ihrem Boden aufstehen.

Die Füllmaschine 1 ist zur Verarbeitung von Behältern 2 unterschiedlicher Größe bzw. Höhe geeignet. Hierfür ist das Rotoroberteil 3.2 in Richtung der Maschinenachse MA relativ zum Behälterunterteil 3.1 verstellbar, und zwar über mehrere, teleskopartig ausgebildete Tragsäulen 8.

Die Füllmaschine 1 umfasst weiterhin eine die Maschinenachse MA konzentrisch umschließende ringförmige Trenn- oder Schutzwand 9, die an der Unterseite des oberen Rotorteils 3.2 bzw. des Ringkessels 7 gehalten ist und über diese Unterseite nach unten, d.h. in Richtung des Rotorteils 3.1 wegesteht. Die Schutzwand 9, die gegenüber den Füllpositionen 4 radial nach innen versetzt ist und die somit insbesondere ein Verschmutzen (z.B. durch Füllgut und/oder Scherben von geplatzten Behältern2) des von der Schutzwand 9 umschlossenen inneren Bereichs der Füllmaschine 1 bzw. des Rotors 3 und der dortigen Komponenten verhindert, ist so ausgeführt, dass ihre bezogen auf die Maschinenachse MA axiale Länge u.a. auch zur Anpassung an die unterschiedlichen Einstellungen der Füllmaschine veränderbar ist.

Die Figur 1 zeigt in der linken Darstellung die Einstellung der Füllmaschine für die Verarbeitung von Behältern 2 mit der kleinsten Höhe, wobei sich das Rotorteil 3.2 in der untersten Stellung befindet, und in der rechten Darstellung die Einstellung der Füllmaschine 1 für die Verarbeitung der Behälter 2 mit der maximalen Höhe, wobei sich dementsprechend das Rotorteil 3.2 in der obersten Stellung befindet.

Die Schutzwand 9 ist bei der dargestellten Ausführungsform zweiteilig ausgebildet, und zwar bestehend aus den beiden, jeweils aus einem metallischen Flachmaterial, beispielsweise aus Stahlblech gefertigten, die Maschinenachse MA konzentrisch umschließenden kreisringförmigen Wandelementen 9.1 und 9.2. Von diesen ist das Wandelement 9.1 an der Unterseite des Rotorteils 3.2 gehalten. Das Wandelement 9.2 ist in Richtung der Maschinenachse MA relativ zum Wandelement 9.1 verschiebbar. Weiterhin sind nicht näher dargestellte, beispielsweise zwischen den Wandelementen 9.1 und 9.2 wirkende Mittel vorgesehen, die diese Wandelemente sowohl in einem ersten Zustand der Schutzwand 9, in der diese entsprechend der linken Darstellung der Figur 1 ihre minimale axiale Höhe aufweist und die beiden Wandelemente 9.1 und 9.2 unmittelbar einander benachbart sind, sowie in einem zweiten in der Figur 1 rechts dargestellten Zustand aneinander verriegeln und/oder halten, in dem die Schutzwand 9 ihre maximale axiale Höhe aufweist und hierfür die Wandelemente 9.1 und 9.2 in Richtung der Maschinenachse MA aneinander anschließen.

Das Rückführen der Schutzwand 2 aus ihren zweiten Zustand in den ersten Zustand erfolgt beispielsweise durch Absenken des Rotorteils 3.2. Hierfür ist am unteren Rotorteil 3.1 wenigstens ein Anschlag 10 vorgesehen, beispielsweise in Form eines die Maschinenachse MA konzentrisch umschließenden Rings. Gegen diesen Anschlag 10 kommt beim Absenken des oberen Rotorteils 3.2 das Wandelement 9.2 mit seinem unteren Rand zur Anlage, wodurch es in das Wandelement 9.1 eingeschoben wird und nach dem vollständigen Absenken des Rotorteils 3.2 sich die Schutzwand 9 in ihrem ersten Zustand befindet.

Bei der dargestellten Ausführungsform sind die Füllelemente 6 jeweils mit einem sondenartigen, über die Füllelementunterseite wegstehenden und mit seiner Achse achsgleich mit einer Füllelementachse FA bzw. parallel zur Maschinenachse MA orientierten Funktionselement 6.1 versehen. Dieses Funktionselement 6.1, welches beispielsweise eine die Füllhöhe bestimmende Sonde und/oder ein Gas- oder Rückgasrohr und/oder ein Trinoxrohr, d.h. ein Rohr ist, welches zum Einbringen eines zu einem gesteuerten Aufschäumen des Füllgutes im Kopfraum der gefüllten Behälter 2 für ein Verdrängen von Sauerstoff aus diesem Kopfraum dient, reicht während des Füllprozesses in den jeweiligen Behälter 2 hinein.

Für eine CIP-Reinigung und/oder Sterilisation ist jedem Füllelement 6 ein Verschließelement in Form einer Spülkappe oder Spülhülse 11 zugeordnet. Während des Füllbetriebes befinden sich diese Spülhülsen 11 in einer Parkposition innerhalb des von der Schutzwand 9 umschlossenen Raumes. Für die CIP-Reinigung und/oder Desinfektion sind die Spülhülsen 11 in ihre Arbeitsposition bewegt, und zwar derart, dass jede Spülhülse 11 das zugehörige Füllelement 6 an seiner Unterseite und dabei insbesondere auch im Bereich der dortigen Füllgutabgabeöffnung dicht verschließt und auch das Funktionselement 6.1 aufnimmt, wie dies in der Figur 3 dargestellt ist.

Das Überführen der Spülhülsen aus ihrer in der Figur 1 sowie in der Figur 2 links dargestellten Parkposition in die in der Figur 2 rechts bzw. in der Figur 3 dargestellte Arbeitsposition erfolgt bei der dargestellten Ausführungsform durch Schwenken um jeweils eine Achse parallel zur Maschinenachse MA sowie durch gleichzeitiges Anheben der Spülhülsen 11 in der Achsrichtung parallel zur Maschinenachse MA.

Die Spülhülsen 11 sind hierfür jeweils an einem Ende eines Schwenkträgers in Form eines gekröpften Schwenkarmes 12 befestigt, der mittels eines Gelenkbolzens 13 am unteren Rotorteil 3.1 um die Achse parallel zur Maschinenachse MA schwenkbar gelagert sowie zugleich auch in Richtung der Maschinenachse MA an dem Bolzen 13 verschiebbar geführt ist.

Für das gemeinsame Schwenken sämtlicher Spülhülsen 11 bzw. deren Schwenkarme 12 ist ein Steuer- oder Schwenkring 14 vorgesehen, der konzentrisch zur Maschinenachse MA angeordnet ist und für das Schwenken der Spülhülsen 11 bzw. der Schwenkarme 12 um einen vorgegebenen Winkelbetrag um die Maschinenachse MA drehbar ist, wie dies in den Figuren 4 und 5 mit dem Doppelpfeil A angedeutet ist. Der Schwenkring 14 ist beispielsweise mit einer Vielzahl von Steuerschlitzen versehen, in die jeweils ein bolzenförmiger Mitnehmer 15 jedes Schwenkarmes 12 eingreift, und zwar derart, dass die Drehbewegung A des Schwenkringes 14 die erforderliche Schwenkbewegung sämtlicher Schwenkarme 12 bewirkt.

Bei der in den Figuren 1 - 5 dargestellten Ausführungsform ist der mit seiner Achse ebenfalls parallel zur Maschinenachse MA orientierte bolzenartige Mitnehmer 15 an dem der Spülhülse 11 entfernt liegenden Ende des jeweiligen Schwenkarmes 12 vorgesehen. Die Lagerung des Schwenkarmes 12 am Bolzen 13 befindet sich zwischen den beiden Enden des Schwenkarmes 12 und zwar in einem Abstand von der Spülhülse 11, der wesentlich größer ist als der Abstand von dem Mitnehmer 15.

An jeder Füllposition 4 ist erfindungsgemäß eine Hubkurve 16 vorgesehen, die bei der dargestellten Ausführungsform von einer Schrägfläche gebildet ist, die mit einer gedachten, senkrecht zur Maschinenachse MA orientierten Ebene einen spitzen Winkel, d.h. einen Winkel kleiner als 90° einschließt und auf der der jeweilige Schwenkarm 12 beim Schwenken aus der Parkposition in die Arbeitsposition gleitet, wodurch die jeweilige Spülhülse 11 mit diesem Schwenken gleichzeitig auch in Richtung der Maschinenachse MA angehoben wird. In der Arbeitsposition ist die jeweilige Spülhülse 11 achsgleich mit der Achse FA des zugehörigen Füllelementes 6 angeordnet.

Die Umstellung der Füllmaschine 1 von dem Betriebszustand "Füllen" auf den Betriebszustand "CIP-Reinigung und/oder Sterilisation" erfolgt beispielsweise so, dass nach dem Leerfahren der Füllmaschine 1, d.h. dann, wenn sich keine Behälter 2 mehr an den Füllpositionen 4 befinden, das obere Rotorteil 3.2 in die unterste Position abgesenkt wird, wodurch durch Zusammenschieben der Wandelemente 9.1 und 9.2 die Schutzwand 1 in ihrem ersten Zustand überführt wird. Bei unmittelbar einander benachbarten und aneinander verriegelten Wandelementen 9.1 wird das obere Rotorteil 3.2 in eine obere Stellung zurück bewegt, sodass dann der in der Figur 2 links dargestellte Zustand erreicht ist. Danach werden sämtliche Spülhülsen 11 durch Schwenken des Schwenkringes 14 in ihre Arbeitsposition geschwenkt und dabei angehoben, wie dies in der Figur 2 rechts dargestellt ist. Es versteht sich, dass die Schwenk- und Hubbewegung der Spülhülsen 11 und der Schwenkarme 12 sowie die axiale Länge, die die Schutzwand 9 in ihrem ersten Zustand aufweist, derart aneinander angepasst sind, dass die Spülhülsen 11 und die Schwenkarme 12 bei dieser Schwenk- und Hubbewegung nicht gegen den unteren Rand der Schutzwand 9 anschlagen, sondern stets einen ausreichenden Abstand von der Schutzwand 9 aufweisen. Auch bei in der Arbeitposition befindlichen Spülhülsen 11 ist die Schutzwand 9 von den Schwenkarmen 12 beabstandet.

Nach der Positionierung der Spülhülsen 11 in ihrer Arbeitsstellung, in der die Spülhülsen 11 zunächst noch von den Füllelementen 6 und insbesondere auch von deren Sondenelementen 6.1 axial beabstandet sind und sich der jeweilige Schwenkarm an der Hubkurve 16 abstützt, erfolgt ein Absenken des oberen Rotorteils 3.2, sodass schließlich sämtliche Füllelemente 6 mit ihrer Unterseite jeweils gegen eine Spülhülse 11 abgedichtet anliegen und die sondenartigen Funktionselemente 6.1 der jeweiligen Spülhülse 11 aufgenommen sind. Nach Durchführung der CIP-Reinigung und/oder CIP-Desinfektion erfolgt das Rückführen der Spülhülsen 11 in ihre Parkposition, und zwar zunächst durch Anheben des oberen Rotorteils 3.2 und durch anschließendes Schwenken und Absenkens.

In der Parkposition sind die Spülhülsen 11 innerhalb eines von der Schutzwand 9 oder deren gedachte Verlängerung umschlossenen Raumes aufgenommen. In der Arbeitsposition befinden sich die Spülhülsen 11 bezogen auf die Maschinenachse MA außerhalb dieses Raumes.

Vorstehend wurde davon ausgegangen, dass das Anheben bzw. Absenken der Spülhülsen 11 beim Bewegen bzw. Schwenken zwischen der Parkposition und der Arbeitsposition durch Hubkurven 16 erfolgt. Auch andere Ausführungen sind möglich, beispielsweise entsprechend der Figur 6 dadurch, dass die Schwenkarme 12 an einem Lagerelement 17 gelagert sind, welches seinerseits in Richtung der Maschinenachse MA anhebbar und absenkbar ist, wie dies in dieser Figur mit dem Doppelpfeil B angedeutet ist. Das Lagerelement 17 ist dann bevorzugt ein für sämtliche Verschließelemente bzw. Spülhülsen 11 bzw. für sämtliche Schwenkarme 12 gemeinsames ringartiges, die Maschinenachse MA konzentrisch umschließendes Lagerelement.

Bei dem in den Figuren 7 und 8 dargestellten Ausführungsbeispiel wird die Hubbewegung des Schwenkarms gemäß der vorliegenden Erfindung mittels einer, innerhalb des Lagerelementes 17
angeordneten schiefen Ebene 18 bewirkt. Geometrisch an diese schiefe Ebene 18 angepasst, ist beispielsweise das vordere Ende des Schwenkarms 12 in einem, zur schiefen Ebene 18 passenden Winkel ausgebildet und liegt vorzugsweise auch auf der schiefen Ebene 18 auf.

Soll nun die Spülhülse 11 aus ihrer Ausgangslage in ihre Arbeitsposition bewegt werden, so bewegt sich der Schwenkring 14 aus seiner Ausgangslage auf das Lagerelement 17 zu, wobei der Schwenkarm 12 durch das Lagerelement 12 hindurch bewegt wird. Die Bewegung des Schwenkarms 12 ergibt sich durch die Verkürzung der zwischen Schwenkring 14 und Lagerelement 17 befindlichen Länge des Schwenkarms 12 von der Ausgangslänge L1 auf die Endlänge L2.

Wie aus der Fig. 7 ersichtlich, liegt der Schwenkarm 12 in seiner Ausgangslage zumindest teilweise auf der schiefen Ebene 18 auf, so dass der Schwenkarm 12 durch seine Bewegung relativ zum Schwenkarm 12 und somit auch relativ zur schiefen Ebene 18 angehoben wird.

Bedingt durch die geometrischen Abmessungen der gesamten Vorrichtung und die Bewegungen des Schwenkringes 14 wird der Schwenkarm 12 insgesamt also angehoben, längenmäßig relativ zum Lagerelement 17 verschoben und zusätzlich mit seiner Hochachse um die Drehachse des Lagerelementes 17 gedreht. Dabei ist es im Sinne der vorliegenden Erfindung unerheblich, in welcher Reihenfolge die einzelnen Bewegungen erfolgen, und welcher Größe die einzelnen Teilbewegungen aufweisen.

Mit der erfindungsgemäßen Ausbildung ist insbesondere durch die Kombination der Schwenkbewegung und der Hubbewegung die Bewegungsbahn der Spülhülsen 11 beim Bewegen zwischen der Parkposition und der Arbeitsposition derart gestaltet, dass die Spülhülsen 11 auch bei der Verarbeitung der Behälter mit der geringsten Höhe noch unter dem oberen Rotorteil 3.2 Platz finden, und derart gestaltet, dass die Unterkante der Schutzwand 9 während der CIP-Reinigung und/oder CIP-Desinfektion nicht auf den Schwenkarmen 12 aufliegt, und derart gestaltet, dass die überstehenden sondenartigen Elemente 6.1 der Füllelemente 6 vollständig in der jeweiligen Spülhülse aufgenommen werden können und hierbei eine flüssigkeitsdichte Verbindung zwischen der Spülhülse 11 und dem Füllelement 6 hergestellt werden kann.

Die Erfindung wurde voranstehend an Ausführungsbeispielen beschrieben. Es versteht sich, dass zahlreiche Änderungen sowie Abwandlungen möglich sind. So ist es insbesondere auch möglich, die Position der Schwenkachse und des Mitnehmers 15 an den Schwenkarmen 12 zu vertauschen, und zwar derart, dass der Mitnehmer 15 zwischen den beiden Enden des jeweiligen Schwenkarmes 12 vorgesehen ist.

### Bezugszeichenliste

- 1: Füllmaschine
- 2: Behälter
- 3: Rotor
- 3.1, 3.2: Rotorteil
- 4: Füllposition
- 5: Behälterträger
- 6: Füllelement
- 6.1: sondenartiges Funktionselement
- 7: Ringkessel
- 8: Tragsäule
- 9: Schutzwand
- 9.1, 9.2: Wandelement
- 10: Anschlag
- 11: Spülhülse
- 12: Schwenkträger oder Schwenkarm
- 13: Schwenk- und Führungsbolzen
- 14: Schwenkring
- 15: Mitnehmer
- 16: Hubkurve
- 17: Lagerelement
- 18: Schiefe Ebene
- A: Schwenkbewegung des Schwenkrings 14
- B: Hubbewegung des Lagerelementes 17
- FA: Füllelementachse
- MA: Maschinenachse

## Patentansprüche

1. Füllmaschine zum Füllen von Behältern (2) mit einem flüssigen Füllgut, mit einer Vielzahl von Füllpositionen (4) an einem umlaufend antreibbaren Transportelement, beispielsweise an einem um eine vertikale Maschinenachse (MA) umlaufend antreibbaren Rotor, wobei der Transportelement einen Rotor mit einem unteren Rotorteil (3.1) umfasst, wobei jede Füllposition wenigstens ein Füllelement (6), einen Behälterträger (5) sowie ein Verschließelement, z.B. in Form einer Spülkappe oder Spülhülse (11) aufweist, welches Verschließelement (11) durch Schwenken um wenigstens eine Achse parallel zur Maschinenachse (MA) zwischen einer Parkposition und einer Arbeitsposition bewegt wird, und welches Verschließelement (11) jeweils an einem Ende eines Schwenkträgers in Form eines gekröpften Schwenkarmes (12) befestigt ist, der mittels eines Gelenkbolzens (13) am unteren Rotorteil (3.1) um die Achse parallel zur Maschinenachse (MA) schwenkbar gelagert sowie zugleich auch in Richtung der Maschinenachse (MA) an dem Bolzen (13) verschiebbar geführt ist, wobei jedes Verschließelement durch einen Antrieb (14, 15) zwischen der Parkposition innerhalb der Bewegungsbahn der Füllelemente (6) und der Arbeitsposition bewegbar ist, in der das jeweilige Verschließelement (11) achsgleich mit dem zugehörigen Füllelement (6) unter diesem angeordnet ist, wobei für sämtliche Verschließelemente (11) der Füllmaschine (1) ein gemeinsamer Stellantrieb (14, 15) vorgesehen ist,
wobei für das gemeinsame Schwenken sämtlicher Verschließelemente (11) bzw. deren Schwenkarme (12) ein Steuer- oder Schwenkring (14) vorgesehen ist, der konzentrisch zur Maschinenachse (MA) angeordnet ist und für das Schwenken der Verschließelemente (11) bzw. der Schwenkarme (12) um einen vorgegebenen Winkelbetrag um die Maschinenachse (MA) drehbar ist,
a) **dadurch gekennzeichnet, dass** an jeder Füllposition(4) eine Hubkurve (16) vorgesehen ist, auf der der jeweilige Schwenkarm (12) beim Schwenken aus der Parkposition in die Arbeitsposition gleitet, wodurch die jeweilige Spülhülse (11) mit diesem Schwenken (12) gleichzeitig auch in Richtung der Maschinenachse (MA) angehoben wird,
oder
b) dass der Schwenkarm (12) an einem Lagerelement (17) gelagert ist,
wobei die Hubbewegung des Schwenkarms (12) dann, wenn der Schwenkring (14) sich aus seiner Ausgangslage auf das Lagerelement (17) so zubewegt, dass der Schwenkarm durch das Lagerelement (17) hindurch bewegt wird, mittels einer, innerhalb des Lagerelementes (17) angeordneten schiefen Ebene (18) bewirkt wird.

2. Füllmaschine nach Anspruch 1, **gekennzeichnet durch** eine sich entlang der Bewegungsbahn der Füllelemente (6) erstreckende und innerhalb dieser Bewegungsbahn vorzugsweise am Transportelement oder Rotor (3) angeordnete Schutzwand (9), wobei axiale Höhe, die die Schutzwand (9) in Richtung der wenigstens eine Maschinenachse (MA) aufweist, für die Freigabe eines Bewegungsraumes reduzierbar ist, in dem die Verschließelemente (11) zwischen der Parkposition und der Arbeitsposition bewegt werden.

3. Verfahren zum Steuern einer Füllmaschine, die nach einem der vorhergehenden Ansprüche ausgebildet ist und deren Rotor (3) aus einem unteren, vorzugsweise die Behälterträger (5) aufweisenden Rotorteil (3.1) sowie aus einem oberen, die Füllelemente (6) aufweisenden Rotorteil (3.2) besteht, welches in Richtung der Maschinenachse (MA) höhenverstellbar am unteren Rotorteil (3.1) vorgesehen ist, **dadurch gekennzeichnet, dass** das Bewegen der Verschließelemente (11) zwischen ihrer Parkposition und ihrer Arbeitsposition bei angehobenen oberen Rotorteil (3.2) erfolgt.

4. Verfahren nach Anspruch 3, **dadurch gekennzeichnet, dass** das flüssigkeitsdichte Verschließen der Füllelemente (6) mit den zugehörigen Verschließelementen (11) durch Absenken der Füllelemente (6) auf die in ihrer Arbeitsposition befindlichen Verschließelemente (11) erfolgt, und zwar durch Absenken des oberen Rotorteils (3.2).

5. Verfahren nach Anspruch 3 oder 4, **dadurch gekennzeichnet, dass** bei Ausbildung der Füllmaschine (1) mit Schutzwand (9) diese vordem Bewegen der Verschließelemente (11) in einen Zustand mit reduzierter axialer Höhe gebracht wird.

## Claims

1. Filling machine for filling containers (2) with a liquid filling product, including a plurality of filling positions (4) on a transport element which can be driven such as to circulate, for example, a rotor driven such as to circulate around a vertical machine axis (MA), wherein the transport element comprises a rotor with a lower rotor part (3.1), and wherein each filling position comprises at least one filling element (6), a container carrier (5) and a closure element, for example, in the form of a flushing cap or flushing sleeve (11), with said closure element (11) being moved, by pivoting around at least one axis parallel to the machine axis (MA), between a parked position and a working position, and said closure element (11) is in each case secured to one end of a pivoting carrier in the form of an offset pivot arm (12), which is mounted by means of a joint bolt (13) on the lower rotor part (3.1) such as to pivot around the axis parallel to the machine axis (MA) as well as, simultaneously, also being moved at the bolt (13) in a guided manner in the direction of the machine axis (MA), wherein each closure element can be moved by means of a drive (14, 15) between the parked position within the movement path of the filling elements (6) and the working position, in which the respective closure element (11) is arranged coaxially and below its allocated filling element (6), wherein a common actuator drive (14, 15) is provided for all the closure elements (11) of the filling machine (1), wherein, for the pivoting in common of all the closure elements (11) and their pivot arms (12) respectively, a control ring or pivot ring (14) is provided, which is arranged concentrically to the machine axis (MA) and can be rotated by a predetermined angle around the machine axis (MA) for the pivoting of the closure elements (11) and the pivot arms (12) respectively,
a) **characterised in that** at each filling position (4) a lift curve (16) is provided, on which the respective pivot arm (12) slides out of the parked position into the working position during pivoting, as a result of which the respective flushing sleeve (11) is raised with this pivot arm (12) simultaneously also in the direction of the machine axis (MA), or
b) that the pivot arm (12) is mounted on a bearing element (17),
wherein, when the pivot ring (14) moves out of its initial position onto the bearing element (17) in such a way that the pivot arm is moved away through the bearing element (17), the lift movement of the pivot arm (12) is incurred by means of an oblique plane (18) inside the bearing element (17).

2. Filling machine according to claim 1, **characterised by** a protective wall (9) extending along the movement path of the filling elements (6) and arranged inside this movement path preferably at the transport element or rotor (3), wherein the axial height which the protective wall (9) exhibits in the direction of the at least one machine axis (MA) can be reduced for the clearance of a movement space in which the closure elements (11) are moved between the parking position and the working position.

3. Method for controlling a filling machine configured according to any one of the preceding claims and of which the rotor (3) consists of a lower rotor part (3.1), preferably comprising the container carrier (5), and an upper rotor part (3.2) comprising the filling elements (6), which is provided on the lower rotor part (3.1) such as to be height-adjustable in the direction of the machine axis (MA), **characterised in that** the movement of the closure elements (11) between their parking position and their working position takes place with the upper rotor part (3.2) raised.

4. Method according to claim 3, **characterised in that** the liquid-tight closure of the filling elements (6) with the associated closure elements (11) takes place by the lowering of the filling elements (6) onto the closure elements (11) in their working position, and specifically by the lowering of the upper rotor (3.2).

5. Method according to claim 3 or 4, **characterised in that**, with the configuration of the filling machine (1) with a protective wall (9), the said wall is brought into a state with reduced axial height before the movement of the closure elements (11).

## Revendications

1. Machine de remplissage servant à remplir des contenants (2) d'un produit de remplissage liquide, comprenant une pluralité de positions de remplissage (4) au niveau d'un élément de transport pouvant être entraîné en circulation, par exemple au niveau d'un rotor pouvant être entraîné en circulation autour d'un axe de machine (MA) vertical, dans laquelle l'élément de transport comprend un rotor avec une partie de rotor (3.1) inférieure, dans laquelle chaque position de remplissage présente au moins un élément de remplissage (6), un support de contenant (5) ainsi qu'un élément de fermeture, par exemple sous la forme d'un capuchon de rinçage ou d'une douille de rinçage (11), lequel élément de fermeture (11) est déplacé par pivotement autour au moins d'un axe de manière parallèle par rapport à l'axe de machine (MA) entre une position de rangement et une position de travail et lequel élément de fermeture (11) est fixé respectivement au niveau d'une extrémité d'un support de pivotement sous la forme d'un bras de pivotement (12) coudé, qui est monté de manière à pouvoir pivoter autour de l'axe de manière parallèle par rapport à l'axe de machine (MA) au moyen d'un boulon d'articulation (13) au niveau de la partie de rotor (3.1) inférieure et qui est guidé de manière à pouvoir être coulissé dans le même temps également en direction de l'axe de machine (MA) au niveau du boulon (13), dans laquelle chaque élément de fermeture peut être déplacé par un entraînement (14, 15) entre la position de rangement à l'intérieur de la voie de déplacement des éléments de remplissage (6) et la position de travail, dans laquelle l'élément de fermeture (11) respectif est disposé, de manière coaxiale avec l'élément de remplissage (6) associé, sous ce dernier, dans laquelle un entraînement de réglage (14, 15) commun est prévu pour tous les éléments de fermeture (11) de la machine de remplissage (1), dans laquelle est prévue, pour le pivotement conjoint de tous les éléments de fermeture (11) ou de leurs bras de pivotement (12), une bague de commande ou de pivotement (14), qui est disposée de manière concentrique par rapport à l'axe de machine (MA) et qui peut tourner autour de l'axe de machine (MA) selon un angle présentant une valeur prédéfinie pour le pivotement des éléments de fermeture (11) ou des bras de pivotement (12),
a) **caractérisée en ce qu'**une came de course (16) est prévue au niveau de chaque position de remplissage (4), sur laquelle le bras de pivotement (12) respectif glisse, lors du pivotement hors de la position de rangement, dans la position de travail, relevant ainsi la douille de rinçage (11) respective par ledit pivotement (12) de manière simultanée également en direction de l'axe de machine (MA),
ou
b) **en ce que** le bras de pivotement (12) est monté au niveau d'un élément de palier (17),
dans laquelle le déplacement de course du bras de pivotement (12) est provoqué au moyen d'un plan (18) incliné disposé à l'intérieur de l'élément de palier (17) quand la bague de pivotement (14) se rapproche, depuis sa position de départ, de l'élément de palier (17) de telle sorte que le bras de pivotement est déplacé à travers l'élément de palier (17).

2. Machine de remplissage selon la revendication 1, **caractérisée par** une paroi de protection (9) s'étendant le long de la voie de déplacement des éléments de remplissage (6) et disposée à l'intérieur de ladite voie de déplacement de préférence au niveau de l'élément de transport ou du rotor (3), dans laquelle la hauteur axiale, que la paroi de protection (9) présente en direction de l'au moins un axe de machine (MA), peut être réduite pour la libération d'un espace de déplacement, dans lequel les éléments de fermeture (11) sont déplacés entre la position de rangement et la position de travail.

3. Procédé servant à commander une machine de remplissage, qui est réalisée selon l'une quelconque des revendications précédentes et dont le rotor (3) est constitué d'une partie de rotor (3.1) inférieure, présentant de préférence les supports de contenant (5) ainsi qu'une partie de rotor (3.2) supérieure présentant les éléments de remplissage (6), laquelle est prévue au niveau de la partie de rotor (3.1) inférieure de manière à pouvoir être réglée en hauteur en direction de l'axe de machine (MA), **caractérisé en ce que** le déplacement des éléments de fermeture (11) entre leur position de rangement et leur position de travail est effectué lorsque la partie de rotor (3.2) supérieure est relevée.

4. Procédé selon la revendication 3, **caractérisé en ce que** la fermeture étanche aux liquides des éléments de remplissage (6) à l'aide des éléments de fermeture (11) associés est effectuée par l'abaissement des éléments de remplissage (6) sur les éléments de fermeture (11) se trouvant dans leur position de travail, à savoir par l'abaissement de la partie de rotor (3.2) supérieure.

5. Procédé selon la revendication 3 ou 4, **caractérisé en ce que** lors de la réalisation de la machine de remplissage (1) avec la paroi de protection (9), cette dernière est amenée, avant le déplacement des éléments de fermeture (11), dans un état présentant une hauteur axiale réduite.
